# EUROPÄISCHE PATENTSCHRIFT

(11) **EP 4 000 140 B1**
(45) Veröffentlichungstag und Bekanntmachung des Hinweises auf die Patenterteilung: **24.09.2025**
(21) Anmeldenummer: 20754153.3
(22) Anmeldetag: 10.07.2020
(51) Int. Cl.: H01R 13/514

(54) **MODULARISIERBARES STECKVERBINDERMODUL FÜR EINEN SCHWEREN INDUSTRIESTECKVERBINDER**
MODULARISABLE PLUG CONNECTOR MODULE FOR A HEAVY-DUTY INDUSTRIAL PLUG CONNECTOR
MODULE DE CONNECTEUR ENFICHABLE POUVANT ÊTRE MODULARISÉ DESTINÉ À UN CONNECTEUR ENFICHABLE INDUSTRIEL LOURD

(30) Priorität: 17.07.2019 DE 102019119379
(43) Veröffentlichungstag der Anmeldung: 25.05.2022
(73) Patentinhaber: HARTING Electric Stiftung & Co. KG, 32339 Espelkamp (DE)
(72) Erfinder: SCHLEGEL, Bernard, 32339 Espelkamp (DE); MEIER, Heiko, 32339 Espelkamp (DE); LÖTKEMANN, Irina, 32339 Espelkamp (DE)
(86) Internationale Anmeldenummer: PCT/DE2020/100604
(87) Internationale Veröffentlichungsnummer: WO 2021/008655

(56) Entgegenhaltungen:
- FR-A1- 2 496 192
- US-A- 3 042 895
- US-A- 3 656 086
- US-A1- 2006 030 222
- US-A1- 2006 110 978

## Beschreibung

Die Erfindung geht aus von einem Steckverbindermodul für einen schweren Industriesteckverbinder nach der Gattung des unabhängigen Anspruchs 1. Die Erfindung bezieht sich weiterhin auf ein Verfahren zur Herstellung eines solchen Steckverbindermoduls nach dem unabhängigen Anspruch 6.

Derartige Steckverbindermodule werden als Bestandteil eines Steckverbindermodularsystems benötigt, um einen Steckverbinder, insbesondere einen schweren Industriesteckverbinder, flexibel an bestimmte Anforderungen bezüglich der Signal- und Energieübertragung z.B. zwischen zwei elektrischen Geräten, anpassen zu können. Üblicherweise werden dazu Steckverbindermodule in entsprechende Halterahmen, die mitunter auch als Gelenkrahmen, Modulrahmen oder Modularrahmen bezeichnet werden, eingesetzt. Die Halterahmen dienen somit dazu, mehrere zueinander gleichartige und/oder auch unterschiedliche Steckverbindermodule aufzunehmen und diese sicher an einer Fläche und/oder einer Gerätewand und/oder in einem Steckverbindergehäuse o.ä. zu befestigen.

### Stand der Technik

Die Steckverbindermodule besitzen in der Regel jeweils einen im Wesentlichen quaderförmigen Isolierkörper bzw. ein quaderförmiges Gehäuse. Diese Isolierköper bzw. Gehäuse können beispielsweise als Kontaktträger dienen und Kontakte verschiedenster Art aufnehmen und fixieren. Die Funktion eines dadurch gebildeten Steckverbinders ist also sehr flexibel. Es können z.B. pneumatische Module, optische Module, Module zur Übertragung elektrischer Energie und/oder elektrischer analoger und/oder digitaler Signale im jeweiligen Isolierkörper bzw. Gehäuse aufgenommen sein und so im Steckverbindermodularsystem Verwendung finden. Zunehmend übernehmen Steckverbindermodule auch mess- und datentechnische Aufgaben.

Optimalerweise werden Halterahmen verwendet, die aus zwei Rahmenhälften gebildet sind, die gelenkig miteinander verbunden sind. Die Steckverbindermodule sind mit an den Schmalseiten vorstehenden, etwa rechteckförmigen Halterungsmitteln versehen. In den Seitenteilen der Rahmenhälften sind als allseitig geschlossene Öffnungen ausgebildete Ausnehmungen bzw. Öffnungen vorgesehen, in die die Halterungsmittel beim Einfügen der Steckverbindermodule in den Halterahmen eintauchen. Am häufigsten werden so genannte Gelenkrahmen verwendet. Zum Einfügen der Steckverbindermodule wird der Halterahmen aufgeklappt, d.h. geöffnet, wobei die Rahmenhälften um die Gelenke nur so weit aufgeklappt werden, dass die Steckverbindermodule eingesetzt werden können. Anschließend werden die Rahmenhälften zusammengekappt, d.h. der Halterahmen wird geschlossen, wobei die Halterungsmittel in die Ausnehmungen gelangen und ein sicherer, formschlüssiger Halt der Steckverbindermodule in dem Halterahmen bewirkt wird.

Die oben beschriebenen modularen Industriesteckverbinder bieten eine hohe Flexibilität und können für die unterschiedlichsten Einsatzgebiete konfiguriert werden, indem Steckverbindermodule mit unterschiedlichen Funktionen miteinander in einem gemeinsamen Halterahmen verbaut werden. Die Anzahl der Steckverbindermodulplätze in einem Halterahmen ist jedoch begrenzt. Hierdurch sind der Flexibilität eines solchen Industriesteckverbinders Grenzen gesetzt.

Ideen die Flexibilität eines solchen Industriesteckverbinders mit Steckverbindermodulen zu erhöhen, die wiederum modular aus verschiedenen Funktionseinheiten zusammengesetzt sind, stehen den Kundenwünschen, nämlich weniger Aufwand bei der Konfektionierung eines Industriesteckverbinders zu haben, entgegen.

Das Deutsche Patent- und Markenamt hat in der Prioritätsanmeldung zu vorliegender Anmeldung den folgenden Stand der Technik recherchiert: DE 10 2017 123 331 B3, DE 10 2014 108 847 A1 und DE 10 2018 115 371 A1.

Die US 2006/030222 A1 zeigt eine Audiobuchse, die aus mehreren Buchseneinheiten gebildet wird, die über ein Verbindungselement nach dem Schwalbenschwanzprinzip miteinander gekoppelt werden.

Die US 2006/110978 A1 zeigt einen modularen Stromverbinder, der aus mehreren Isolierblöcken gebildet wird, die mit einem Verbinder nach dem Schwalbenschwanzprinzip zusammengesetzt werden.

Die FR 2 496 192 A1 zeigt ein Steckverbinderarray, welches abwechselnd aus Klemmblöcken und Kontaktträgerblöcken, die passend ineinandergreifen, besteht.

### Aufgabenstellung

Die Aufgabe der Erfindung besteht darin ein Steckverbindermodul bereitzustellen, welches einen modularen Industriesteckverbinder mit vergrößerter Modularität ermöglich, ohne gleichzeitig den Konfektionierungsaufwand für einen solchen Steckverbinder zu erhöhen.

Die Aufgabe wird durch den Gegenstand des unabhängigen Anspruchs und durch das erfindungsgemäße Verfahren gelöst.

Vorteilhafte Ausgestaltungen der Erfindung sind in den jeweiligen Unteransprüchen und der folgenden Beschreibung angegeben.

### Offenbarung der Erfindung

Das erfindungsgemäße Steckverbindermodul ist für den Einsatz in einem modularen Industriesteckverbinder vorgesehen. Dabei werden in der Regel mehrere gleichartige und/oder unterschiedliche Steckverbindermodule in einen so genannten Halterahmen eingebaut. Der Halterahmen wird dann anschließend in ein Steckverbindergehäuse oder einer Gerätewand eingebaut. Das erfindungsgemäße Steckverbindermodul ist aus zumindest zwei eigenständigen Funktionseinheiten gebildet.

Eine Funktionseinheit bildet ein eigenständiges Bauteil. Das bedeutet, dass die Funktionseinheit eigenständig, das heißt ohne eine weitere mit ihr verbundene Funktionseinheit, funktionieren kann. Eine Funktionseinheit wird nicht erst durch das Zusammenfügen von zwei oder mehr Funktionseinheiten zu einem Steckverbindermodul technisch gebrauchsfähig.

Vorzugsweise weist eine Funktionseinheit zumindest ein Kontaktelement und/oder einen Sensor und/oder einen Edge-Computer auf. Der Edge-Computer kann beispielsweise Daten sammeln, speichern, verarbeiten und versenden. Bei dem Kontaktelement kann es sich beispielsweise um ein elektrisches Kontaktelement zur Strom- oder Signalübertragung handeln. Beim Kontaktelement kann es sich auch um ein optisches Kontaktelement handeln, an welchen beispielsweise ein Lichtwellenleiter angeschlossen wird. Eine Funktionseinheit kann mehrere Kontaktelemente, insbesondere auch mehrere unterschiedliche Kontaktelemente aufweisen. Beispielsweise können elektrische und optische Kontaktelemente miteinander gemischt sein. Bei dem Sensor kann es sich beispielsweise um einen Stromsensor handeln, der ein benachbartes Kontaktelement, beispielsweise angeordnet in einer benachbarten Funktionseinheit, überwacht. Es können aber auch Temperatursensoren, optische Sensoren, insbesondere Streulichtsensoren oder andere Sensoren vorgesehen sein. Eine Funktionseinheit kann auch mehrere Sensoren, insbesondere auch unterschiedliche Sensoren enthalten. Eine Funktionseinheit kann auch einen Sensor oder mehrere Sensoren und gleichzeitig ein Kontaktelement oder mehrere Kontaktelemente enthalten.

Die Funktionseinheiten eines Steckverbindermoduls können vollkommen unabhängig voneinander agieren. Es kann aber auch sein, dass die Funktionseinheiten durch das Zusammenfügen einen Synergieeffekt erfahren, insbesondere dann, wenn Sensoren einer Funktionseinheit mit Kontaktelementen einer anderen Funktionseinheit kombiniert werden.

Die Funktionseinheiten schließen im zusammengesetzten Zustand miteinander eine Kavität ein. Mit Kavität ist hier ein Hohlraum gemeint, der von außen zugänglich ist. Dazu weist jede Funktionseinheit eine Wölbung auf, die beim Zusammensetzen der Funktionseinheiten den erwähnten Hohlraum bzw. die erwähnte Kavität bildet.

Die Kavität kann auch zwei Öffnungen nach außen aufweisen. Dadurch kann beispielsweise ein separates Fixierungsmittel beidseitig eingeführt werden.

Die Kavität kann sich im Wesentlichen in Steckrichtung und/oder senkrecht zur Steckrichtung des Steckverbindermoduls erstreckt. Die Steckrichtung ist dabei die Richtung, in welcher das Steckverbindermodul beim Steckvorgang zu einem Gegensteckverbindermodul geführt wird. Durch eine derartige Ausrichtung der Kavität kann diese einfach mit einem Fixierungsmittel gefüllt werden bzw. das Fixierungsmittel kann einfach in die Kavität eingeführt werden.

Durch ein zumindest teilweises Füllen der Kavität mit dem Fixierungsmittel werden die Funktionseinheiten miteinander fixiert. Beim Fixierungsmittel handelt es sich insbesondere um ein separates Bauteil. Die Fixierung der Funktionseinheiten miteinander kann reversibel sein, wenn das Fixierungsmittel derart ausgestaltet ist, dass es aus der Kavität wieder entnehmbar ist. In diesem Fall können die Funktionseinheiten wiederverwendet und entsprechend anders kombiniert werden. Beispielsweise kann eine defekte Funktionseinheit so ausgetauscht werden, ohne dass die noch funktionierende, damit zuvor kombinierte, Funktionseinheit entsorgt werden muss. Eine solche Lösung ist besonders nachhaltig.

Beim dem Fixierungsmittel kann es sich um ein bereits bestehendes, separates Bauteil handeln. Das Fixiermittel hat die Form eines in den Raum extrudierten Bauteils. Ein solches Bauteil kann einfach, beispielsweise in einem Spritzgussprozess erzeugt werden.

Das Fixierungsmittel kann aber auch erst bei einem Spritzgussprozess entstehen. Dabei werden die Funktionseinheiten zunächst zusammengeführt. Die dabei entstehende Kavität wird in einem Kunststoff-Spritzgussprozess mit einem Kunststoffmaterial gefüllt, welches aushärtet und dabei das Fixierungsmittel entsteht bzw. gebildet wird. Eine teilweise Füllung der Kavität kann bereits ausreichend sein.

Das zunächst noch flüssige Fixierungsmittel kann in eine Zugangsöffnung der Kavität eingespritzt werden und ggf. überschüssiges Material dann durch die zweite Öffnung der Kavität entweichen. Durch zwei Öffnungen würde dann auch der Aushärteprozess entsprechend beschleunigt.

Vorzugsweise weist das Fixierungsmittel einen kreuzförmigen Querschnitt auf. Zwei der Kreuzbalken können jeweils in einer Funktionseinheit verankert sein, wodurch eine besonders stabile und spielfreie Verbindung der Funktionseinheiten entsteht. Die Spielfreiheit der Verbindung der Funktionseinheiten ist besonders wichtig. Ein zu großes Spiel zwischen den Funktionseinheiten führt zu einem "wackeligen" Steckverbindermodul und vermindert letztendlich die Funktionalität eines damit bestückten Industriesteckverbinders.

Vorteilhafterweise weisen die Funktionseinheiten jeweils auf ihrer zusammengeführten Seite einen komplementären Versatz auf. Die Funktionseinheiten können dadurch formschlüssig zusammengefügt werden. Der Versatz sorgt dafür, dass die Funktionseinheiten in- oder entgegen der Steckrichtung miteinander, auch ohne Fixierungsmittel, gehalten sind. Dies verleiht dem Steckverbindermodul insbesondere beim Steckvorgang eine höhere Stabilität.

Im Folgenden wird der Herstellungsprozess eines erfindungsgemäßen Steckverbindermoduls beschrieben. Die dabei erwähnten Verfahrensschritte können sinnvoll permutiert werden.

Zunächst werden zumindest zwei eigenständigen Funktionseinheiten zusammengesetzt bzw. zusammengeführt. Im zusammengesetzten Zustand schließen die Funktionseinheiten miteinander eine Kavität ein.

Die Kavität wird anschließend mit einem Fixierungsmittel zumindest teilweise ausgefüllt, wodurch die Funktionseinheiten miteinander fixiert werden. Dabei kann ein bereits fertiges Fixierungsmittel in die Kavität hineingeführt bzw. darin eingeschoben werden. Alternativ kann die Kavität, beispielsweise in einem Spritzgussprozess, mit einer aushärtenden Masse gefüllt werden. Die ausgehärtete Masse bildet anschließend das Fixierungsmittel.

In einer besonders vorteilhaften Ausführungsform der Erfindung werden an den Schmalseiten des Steckverbindermoduls Halterungsmitteln, zur Fixierung des Steckverbindermoduls in einem Halterahmen, angeformt bzw. Ansätze davon fertiggestellt. Dieser Prozessschritt kann vor, nach oder während der Kavitätsfüllung mit dem Fixierungsmittel durchgeführt werden.

Bekanntermaßen haben Steckverbindermodule an den Schmalseiten unterschiedlich große Halterungsmittel. So wird die Polarisierung (das korrekte Einsetzen in vorgesehener Ausrichtung) der Steckverbindermodule in den Halterahmen gewährleistet, der dazu passende, unterschiedlich große Ausnehmungen aufweist. Durch das oben erwähnte spätere Anformen der Halterungsmittel können die Funktionseinheiten noch flexibler miteinander kombiniert werden, da nicht bereits im Vorfeld auf die Polarisierungsrichtung geachtet werden muss.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische und teilweise transparente Darstellung einer ersten Ausführungsform eines erfindungsgemäßen Steckverbindermoduls;
- Fig. 2: eine perspektivische Darstellung eines Fixierungsmittels;
- Fig. 3: eine perspektivische Darstellung eines zweiten Ausführungsbeispiels eines erfindungsgemäßen Steckverbindermoduls;
- Fig. 4: eine perspektivische und teilweise transparente Darstellung einer dritten Ausführungsform eines erfindungsgemäßen Steckverbindermoduls;
- Fig. 5: einen perspektivischen Ausschnitt eines erfindungsgemäßen Steckverbindermoduls.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische und teilweise transparente Darstellung einer ersten Ausführungsform eines erfindungsgemäßen Steckverbindermoduls 1.

Das Steckverbindermodul 1 besteht aus zwei funktional eigenständigen Funktionseinheiten 2, 2'. An den Schmalseiten des durch die Funktionseinheiten 2, 2' gebildeten Steckverbindermoduls 1, weisen die Funktionseinheiten 2, 2' jeweils unterschiedlich große Halterungsmittel 3, 3' auf, mit denen das Steckverbindermodul 1 in einen Halterahmen (nicht gezeigt) eines Industriesteckverbinders (nicht gezeigt) befestigt wird. Die Funktionseinheiten 2, 2' weisen Öffnungen 4 auf in denen (unterschiedliche) Kontaktelemente 5 eingesetzt werden können. Es können aber auch andere Elemente, wie beispielsweise Sensoren in den Funktionseinheiten 2, 2' vorgesehen sein. Da die diesbezügliche Funktionalität der Funktionseinheiten 2, 2' für die vorliegende Erfindung keine Rolle spielt, wird hierauf im Folgenden nicht näher eingegangen. Die Steckverbindermodule 1 werden in Steckrichtung SR mit einem entsprechenden Gegensteckverbindermodul (nicht gezeigt) zusammengesteckt.

Die zusammengeführten Funktionseinheiten 2, 2' schließen eine Kavität 6 miteinander ein. Die Kavität 6 ist mit einem Fixierungsmittel 7 gefüllt, welches in Figur 2 gesondert dargestellt ist. Das Fixierungsmittel 7 hat die Form eines in den Raum extrudierten Kreuzes.

Beim ersten Ausführungsbeispiel des Steckverbindermoduls (Figur 1) bilden die Funktionseinheiten 2, 2' eine Querteilung des Steckverbindermoduls 1. Die Funktionseinheiten 2, 2' werden mit ihren dafür vorgesehenen Schmalseiten zusammengeführt. Dann wird das Fixierungsmittel 7 axial, also in Steckrichtung SR, in das Steckverbindermodul 1 hineingeschoben bzw. eingespritzt um die Funktionseinheiten 2, 2' bestenfalls wieder lösbar miteinander zu verbinden.

Die Funktionseinheiten 2, 2' weisen jeweils auf ihrer zusammengeführten Seite komplementär zueinander ausgerichtete Versätze 9 auf. Dadurch verschieben sich die Funktionseinheiten 2, 2' nicht axial zueinander, auch wenn noch kein Fixierungsmittel 7 vorhanden ist. Somit werden die Funktionseinheiten 2, 2' beim weiteren Fertigungsprozess, beispielsweise in einer Spritzgussform, stabilisiert.

In Figur 3 ist ein zweites Ausführungsbeispiel eines erfindungsgemäßen Steckverbindermoduls 1' dargestellt. In diesem Ausführungsbeispiel ist das Steckverbindermodul 1' längsgeteilt. Daher wird das Fixierungsmittel 7 senkrecht zur Steckrichtung SR in die Schmalseite des Steckverbindermoduls 1' hineingeschoben bzw. eingespritzt. Derart längsgeteilte Steckverbindermodule 2, 2' haben den Nachteil, dass der Durchmesser der darin aufnehmbaren Kontaktelemente begrenzt ist. Hierbei entstehen außerdem häufig Probleme bei den Luft- und Kriechstrecken. Ein Vorteil der Längsteilung der Steckverbindermodule besteht jedoch darin, dass die Funktionseinheiten alleine, d.h. ohne mit einer weiteren Funktionseinheit verbunden zu sein, in einen Halterahmen befestigt werden kann, wenn die Steckplätze des Halterahmens entsprechend vorgesehen sind.

Ein drittes Ausführungsbeispiel eines erfindungsgemäßen Steckverbindermoduls 1" ist in Figur 4 zu sehen. Bei dieser Variante handelt es sich wieder um eine zuvor bereits erwähnte Querteilung des Steckverbindermoduls 1" durch die schmalseitig zusammengefügten Funktionseinheiten 2, 2'. In diesem Ausführungsbeispiel erstreckt sich das Fixierungsmittel 7 innerhalb des Steckverbindermoduls 1" sowohl in Steckrichtung SR wie auch senkrecht dazu. Die Kavität 6 ist selbstverständlich entsprechend gestaltet. Diese Ausgestaltung des Fixierungsmittels 7 sorgt für eine besonders stabile und spielfreie Fixierung der Funktionseinheiten 2, 2' miteinander. Selbstverständlich kann hierfür kein fertiges Bauteil als Fixierungsmittel 7 verwendet werden. In diesem Ausführungsbeispiel wird das Fixierungsmittel 7 in die Kavität 6, in Form von aushärtendem Material, eingespritzt.

In Figur 5 ist ein Ausschnitt eines erfindungsgemäßen Steckverbindermoduls 1, 1', 1" zu sehen. Der Ausschnitt fokussiert ein an den jeweiligen Schmalseiten des Steckverbindermoduls 1, 1', 1" angeformtes Halterungsmittel 3'. Das Halterungsmittel 3' kann (optional) bei den vorgezeigten Ausführungsbeispielen beispielsweise gemäß der Darstellung in Fig. 5 wie folgt ausgeführt sein. Das Halterungsmittel 3' besteht aus einer an der Funktionseinheit 2, 2' angeformten Basis 3a, welche eine Nut 8 aufweist. Die Basis 3a entspricht im Wesentlichen dem kleinen Halterungsmittel 3 des Steckverbindermoduls 1, 1', 1" und passt entsprechend in die schmalere Ausnehmung des zuvor erwähnten Halterahmens. In einem Spritzgussprozess wird an die Basis 3a eine Vergrößerung 3b angespritzt. Die Basis 3a nebst Vergrößerung 3b entspricht dem größeren Halterungsmittel 3' des Steckverbindermoduls 1, 1', 1" und passt entsprecht in die größere Ausnehmung des vorhergehend erwähnten Halterahmens. Bei diesem Ausführungsbeispiel können die Funktionseinheiten beliebig miteinander permutiert werden, da sie erst hinterher, in dem besagten Spritzgussprozess, mit der sinnvollen Polarisierung für den Halterahmen versehen werden.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Steckverbindermodul
- 2: Funktionseinheit
- 3: Halterungsmittel
- 3a: Basis
- 3b: Vergrößerung
- 4: Öffnung
- 5: Kontaktelement
- 6: Kavität
- 7: Fixierungsmittel
- 8: Nut
- 9: Versatz

- SR: Steckrichtung

## Patentansprüche

1. Steckverbindermodul (1, 1', 1") für einen modularen Industriesteckverbinder,
wobei das Steckverbindermodul (1, 1', 1") aus zumindest zwei eigenständigen Funktionseinheiten (2, 2') gebildet ist,
wobei die Funktionseinheiten (2, 2') im zusammengesetzten Zustand miteinander eine Kavität (6) bilden
**dadurch gekennzeichnet, dass** sich die Kavität (6) in Steckrichtung (SR) und senkrecht zur Steckrichtung (SR) des Steckverbindermoduls (1, 1', 1") erstreckt und die Funktionseinheiten (2, 2') miteinander fixierbar sind, indem in die Kavität (6) ein Fixierungsmittel (7), in Form von aushärtendem Material, eingespritzt ist,
und das Fixierungsmittel (7) die Kavität (6), zur Fixierung der zumindest zwei Funktionseinheiten (2, 2') miteinander, zumindest teilweise ausfüllt.

2. Steckverbindermodul nach Anspruch 1
**dadurch gekennzeichnet, dass**
das Fixiermittel (7) ein in den Raum extrudiertes Bauteil ist.

3. Steckverbindermodul nach einem der beiden vorstehenden Ansprüche **dadurch gekennzeichnet, dass**
das Fixierungsmittel (7) einen kreuzförmigen Querschnitt aufweist.

4. Steckverbindermodul nach einem der vorstehenden Ansprüche
**dadurch gekennzeichnet, dass**
die Funktionseinheiten (2, 2') auf ihrer zusammengeführten Seite jeweils einen Versatz (9) aufweisen, wobei die Versätze (9) komplementär zueinander ausgerichtet sind.

5. Verfahren zur Herstellung eines Steckverbindermoduls (1, 1', 1") für einen modularen Industriesteckverbinder gemäß Anspruch 1 mit folgenden Verfahrensschritten:
- wobei zunächst zumindest zwei eigenständigen Funktionseinheiten (2, 2') zusammengesetzt werden, wobei die Funktionseinheiten (2, 2') im zusammengesetzten Zustand miteinander eine Kavität (6) einschließen,
- wobei die Kavität (6) anschließend mit einem Fixierungsmittel (7) zumindest teilweise ausgefüllt wird, wodurch die Funktionseinheiten (2, 2') miteinander fixiert werden,
- wobei die Kavität (6) mit dem Fixierungsmittel (7) ausgefüllt wird, indem ein Fixierungsmittel (7) die Kavität (6) mit einer aushärtenden Masse zumindest teilweise gefüllt wird.

6. Verfahren zur Herstellung eines Steckverbindermoduls (1, 1', 1") für einen modularen Industriesteckverbinder nach vorstehendem Anspruch,
**dadurch gekennzeichnet, dass**
an den Schmalseiten des Steckverbindermoduls (1, 1', 1") Halterungsmitteln (3), zur Fixierung des Steckverbindermoduls (1, 1', 1") in einem Halterahmen, angeformt werden.

## Claims

1. Connector module (1, 1', 1") for a modular industrial connector,
wherein the connector module (1, 1', 1'') is formed from at least two independent functional units (2, 2'),
wherein the functional units (2, 2') form a cavity (6) with each other when in the assembled state,
**characterized in that** the cavity (6) extends in the mating direction (SR) and perpendicularly to the mating direction (SR) of the connector module (1, 1', 1'') and the functional units (2, 2') can be fixed to one another by a fixing means (7), in the form of curing material, being injected into the cavity (6) and the fixing means (7) at least partially filling the cavity (6) to fix the at least two functional units (2, 2') to one another.

2. Connector module according to Claim 1,
**characterized in that**
the fixing means (7) is a component extruded into the space.

3. Connector module according to one of the two preceding claims, **characterized in that**
the fixing means (7) has a cross-shaped cross-section.

4. Connector module according to one of the preceding claims, **characterized in that**
the functional units (2, 2') each have an offset (9) on their sides which are brought together, wherein the offsets (9) are oriented in a manner complementary to each other.

5. Method for producing a connector module (1, 1', 1") for a modular industrial connector according to Claim 1, comprising the following method steps:
- wherein at least two independent functional units (2, 2') are first assembled, wherein the functional units (2, 2') enclose a cavity (6) with each other when in the assembled state,
- wherein the cavity (6) is then at least partially filled with a fixing means (7), whereby the functional units (2, 2') are fixed to each other,
- wherein the cavity (6) is filled with the fixing means (7) by at least partially filling a fixing means (7) the cavity (6) with a curing compound.

6. Method for producing a connector module (1, 1', 1'') for a modular industrial connector according to the preceding claim,
**characterized in that**
holding means (3) are integrally formed on the narrow sides of the connector module (1, 1', 1") to fix the connector module (1, 1', 1'') in a holding frame.

## Revendications

1. Module de connecteur enfichable (1, 1', 1") destiné à un connecteur enfichable industriel modulaire,
le module de connecteur enfichable (1, 1', 1") étant formé d'au moins deux unités fonctionnelles (2, 2') indépendantes,
les unités fonctionnelles (2, 2') formant une cavité (6) dans l'état assemblé les unes avec les autres,
**caractérisé en ce que** la cavité (6) s'étend dans le sens d'insertion (SR) et perpendiculairement au sens d'insertion (SR) du module de connecteur enfichable (1, 1', 1"), et **en ce que** les unités fonctionnelles (2, 2') peuvent être fixées les unes aux autres en injectant dans la cavité (6) un moyen de fixation (7), sous forme de matériau durcissable, et **en ce que** le moyen de fixation (7) remplit au moins en partie la cavité (6) pour la fixation les unes avec les autres desdites au moins deux unités fonctionnelles (2, 2').

2. Module de connecteur enfichable selon la revendication 1,
**caractérisé en ce que**
le moyen de fixation (7) est un composant extrudé dans l'espace.

3. Module de connecteur enfichable selon l'une des deux revendications précédentes,
**caractérisé en ce que**
le moyen de fixation (7) présente une section transversale cruciforme.

4. Module de connecteur enfichable selon l'une des revendications précédentes, **caractérisé en ce que**
les unités fonctionnelles (2, 2') présentent respectivement un décalage (9) sur leur côté assemblé, les décalages (9) étant alignés de manière complémentaire l'un par rapport à l'autre.

5. Procédé de fabrication d'un module de connecteur enfichable (1, 1', 1") pour un connecteur enfichable industriel modulaire selon la revendication 1, comprenant les étapes de procédé suivantes :
- en premier lieu, au moins deux unités fonctionnelles (2, 2') indépendantes sont assemblées, les unités fonctionnelles (2, 2') enfermant une cavité (6) dans leur état assemblé les unes avec les autres,
- la cavité (6) est ensuite remplie au moins en partie d'un moyen de fixation (7), moyennant quoi les unités fonctionnelles (2, 2') sont fixées les unes aux autres,
- la cavité (6) est remplie du moyen de fixation (7) en remplissant au moins en partie un moyen de fixation (7) la cavité (6) d'une masse durcissable.

6. Procédé de fabrication d'un module de connecteur enfichable (1, 1', 1") pour un connecteur enfichable industriel modulaire selon la revendication précédente,
**caractérisé en ce que**
des moyens de support (3) permettant de fixer le module de connecteur enfichable (1, 1', 1") dans un cadre de support sont formés sur les côtés étroits du module de connecteur enfichable (1, 1', 1").
